# EUROPÄISCHE PATENTANMELDUNG

(11) **EP 1 502 737 A1**
(43) Veröffentlichungstag der Anmeldung: **02.02.2005**
(21) Anmeldenummer: 04016914.6
(22) Anmeldetag: 17.07.2004
(51) Int. Cl.: B41F 7/24

(54) **Einrichtung zur Farbwerksbelüftung**

(30) Priorität: 26.07.2003 DE 20311536 U
(71) Anmelder: MAN Roland Druckmaschinen AG, 63075 Offenbach (DE)
(72) Erfinder: Gernot, Moser, 65385 Rüdesheim (DE); Püschel, Uwe, 55262 Heidesheim (DE)
(74) Vertreter: Stahl, Dietmar, Patentassessor Dipl.-Ing.

(57) **Zusammenfassung**

Beschrieben wird eine Einrichtung zur Belüftung des Farbwerkes einer Druckmaschine, insbesondere für das Farbwerk einer Bogenoffsetdruckmaschine, mit einem am die Farbwerkwalzen bedeckenden Schutz angebrachten Lüfter ist, vermittels dem ein auf die Farbwerkwalzen gerichteter Luftstrom erzeugbar ist.

Aufgabe der vorliegenden Erfindung ist es daher eine solche Einrichtung derartig zu erweitern, so dass ohne bautechnisch großen Aufwand eine differenziert an den Druckprozess anpassbare Lösung erhalten wird. Erfindungsgemäß gelingt dies dadurch, dass dem Lüfter (10) eine dem Luftstrom beeinflussende, einstellbare Luftleiteinrichtung (11) zugeordnet ist.

## Beschreibung

Die Erfindung betrifft eine Einrichtung zur Farbwerksbelüftung gemäß dem Oberbegriff von Anspruch 1.

### [Stand der Technik]

Bei Bogenoffsetdruckmaschinen wird die zu verdruckende Farbe von einem Farbkasten mit einer Farbkastenwalze, nachgeordneten Farbwerkwalzen und Farbauftragwalzen auf eine auf dem Formzylinder aufgespannte Druckform aufgetragen. In Drehrichtung den Farbauftragwalzen vorgeordnet sind die Walzen des Feuchtwerkes angeordnet. Über diese erfolgt ein Auftrag von Feuchtmittel auf die Druckform, so dass die hydrophilen Partien mit Feuchtflüssigkeit benetzt und somit farbabstoßend werden.

Je nach Art und Konsistenz der Druckfarbe und nach Art des Druckauftrages (Sujet) gelangt Feuchtflüssigkeit in die oberen Partien (Walzen) des Farbwerkes. Bis zu einem gewissen Maß ist die Aufnahme von Feuchtflüssigkeit durch die Druckfarbe in den oberen Partien des Farbwerkes vorteilhaft, es ist aber darauf zu achten, dass nicht zuviel Feuchtmittel in die oberen Partien des Farbwerkes gelangt, was eine für den Druckprozess negative Störung des Farb/Feuchtmittelgleichgewichtes zur Folge hätte.

Aus der EP 0 591 986 B1 ist es bekannt, an dem die Farbwerkwalzen abdeckenden Schutz eine Reihe von Axiallüftern anzubringen, vermittels denen ein auf die Farbwerkwalzen gerichteter Luftstrom erzeugbar ist. Durch diesen Luftstrom wird das in der Druckfarbe befindliche Feuchtmittel ausgetrieben. Die einzelnen Lüfter sind in ihrer Luftstromleistung einstellbar. Nachteilig ist hierbei aber, dass trotz der einstellbaren Lüfter eine differenzierte Anpassung an die vorliegenden Druckbedingungen nicht möglich ist.

### [Aufgabe der Erfindung]

Aufgabe der vorliegenden Erfindung ist es daher eine Einrichtung zur Farbwerksbelüftung gemäß dem Oberbegriff von Anspruch 1 derartig zu erweitern, so dass ohne bautechnisch großen Aufwand eine differenziert an den vorliegenden Druckprozess anpassbare Lösung erhalten wird.

Gelöst wird diese Aufgabe durch die kennzeichnenden Merkmale von Anspruch 1. Weiterbildungen der Erfindung ergeben sich aus den Unteransprüchen.

### [Beispiele]

Gemäß der Erfindung ist vorgesehen, dass dem Lüfter eine den Luftstrom beeinflussende, einstellbare Luftleiteinrichtung nachgeordnet ist. Gemäß einer bevorzugten Ausführungsform der Erfindung ist dabei vorgesehen, dass im Schutz vor den Farbwerkwalzen eine Reihe von Axiallüftern nebeneinander angeordnet ist und die einstellbare und dem Luftstrom dieser Lüfter beeinflussende Luftleiteinrichtung als ein sich über die Formatbreite der Maschine erstreckendes Blech ausgebildet ist, welches schwenkbar und/oder bezüglich seiner Position (Höhe bzw. Abstand zu den Farbwerkwalzen) angebracht ist. So kann der durch den Lüfter erzeugte Luftstrom gezielt auf bestimmte Partien der Farbwerkwalzen gelenkt bzw. bestimmte Walzengruppen gerichtet werden. Das Austreiben von Feuchtmittel aus der Druckfarbe wird somit in seiner Wirkung verbessert, zudem ist eine exakt an die vorliegenden Druckbedingungen anpassbare Strömung erzielbar.

Des weiteren erfolgt die Erläuterung eines Ausführungsbeispiels der Erfindung anhand der Zeichnung. Diese zeigt eine im Schutz vor den Farbwerkwalzen angebrachte Lüfteranordnung mit der erfindungsgemäß vorgesehenen einstellbaren Luftleiteinrichtung.

Die zu verdruckende Farbe wird von einem Farbkasten 1 über eine Farbkastenwalze 2 und nachgeordnete Farbwerkwalzen 3 zu den Auftragwalzen 4 transportiert. Die Farbauftragwalzen 4 stehen in Kontakt mit einem auf einem Formzylinder 5 aufgespannten Druckform. In Drehrichtung den Farbauftragwalzen 4 vorgeordnet ist eine Feuchtauftragwalze 6 angeordnet, welche mit Feuchtwerkwalzen 7 zusammenwirkt. Die in Drehrichtung des Formzylinders 5 erste Farbauftragwalze 4 entsteht ferner über eine Brückenwalze 8 mit der Feuchtauftragwalze 6 in Kontakt.

An dem die Farbwerkwalzen 3 des Farbwerkes abdeckenden Schutz 9 ist über die Formatbreite der Maschine sich erstreckend eine Reihe von Axiallüftern 10 angebracht. Durch diese Axiallüfter 10 ist ein auf die Walzen 3 des Farbwerkes gerichteter Luftstrom erzeugbar (Pfeile).

Unterhalb der Reihe der Axiallüfter 10 ist ein sich über die Formatbreite erstreckendes Luftleitblech 11 angeordnet, welches um eine gestellfeste Schwenkachse 12 schwenkbar gelagert ist. Die Schwenkachse 12 des Luftleitbleches 11 ist zu dem über eine Geradführung 13 in seiner Höhe einstellbar (jedes Ende der Schwenkachse 12 ist von einer gestellfesten Geradführung aufgenommen), so dass das Luftleitblech 11 sowohl in verschiedenen Stellungen als auch verschiedenen Höhen fixierbar ist. Diese verschiedenen Einstellpositionen sind durch die gestrichelten Linien angedeutet.

Durch die sowohl schwenkbar als auch höhenverstellbare Lagerung des Luftleitbleches 11 ist der Luftstrom der Axiallüfter 10 auf bestimmte Farbwalzen 3 des Farbwerkes konzentrierbar - bestimmte Farbwerkwalzen 3 des Farbwerkes sind gezielt von dem Luftstrom der Axiallüfter 10 auszuschließen.

### [Bezugszeichenliste]

- 1: Farbkasten
- 2: Farbkastenwalze
- 3: Farbwerkwalze
- 4: Farbauftragwalze
- 5: Formzylinder
- 6: Feuchtauftragwalze
- 7: Feuchtwerkwalze
- 8: Brückenwalze
- 9: Schutz (Farbwerk)
- 10: Axiallüfter
- 11: Luftleitblech
- 12: Schwenkachse
- 13: Linearführung

## Patentansprüche

1. Einrichtung zur Belüftung des Farbwerkes einer Druckmaschine, insbesondere für das Farbwerk einer Bogenoffsetdruckmaschine, mit einem am die Farbwerkwalzen bedeckenden Schutz angebrachten Lüfter ist, vermittels dem ein auf die Farbwerkwalzen gerichteter Luftstrom erzeugbar ist,
**dadurch gekennzeichnet,**
**dass** dem Lüfter (10) eine dem Luftstrom beeinflussende, einstellbare Luftleiteinrichtung (11) zugeordnet ist.

2. Einrichtung nach Anspruch 1,
**dadurch gekennzeichnet,**
**dass** die Luftleiteinrichtung ein Luftleitblech (11) ist.

3. Einrichtung nach Anspruch 1 oder 2,
**dadurch gekennzeichnet,**
**dass** die Luftleiteinrichtung (11) um eine gestellfeste Schwenkachse (12) schwenkbar gelagert ist.

4. Einrichtung nach Anspruch 1, 2 oder 3,
**dadurch gekennzeichnet,**
**dass** die Luftleiteinrichtung (11) in ihrer Position bezüglich der Farbwerkwalzen (3) einstellbar angeordnet ist.

5. Einrichtung nach Anspruch 3 und 4,
**dadurch gekennzeichnet,**
**dass** die Schwenkachse (12) der Luftleiteinrichtung (11) über eine Geradführung (13) veränderbar angeordnet ist.

6. Einrichtung nach einem der vorhergehenden Ansprüche,
**dadurch gekennzeichnet,**
**dass** im Schutz (9) über die Formatbreite sich erstreckend mehrere Lüfter (10) angeordnet sind und die Luftleiteinrichtung (11) die Breite der Anordnung der Lüfter (10) aufweist.
